# EUROPÄISCHE PATENTANMELDUNG

(11) **EP 4 592 455 A1**
(43) Veröffentlichungstag der Anmeldung: **30.07.2025**
(21) Anmeldenummer: 24153881.8
(22) Anmeldetag: 25.01.2024
(51) Int. Cl.: E02D 5/14, E02D 5/28, E02D 27/42, E02D 27/52

(54) **VERBINDUNGSANORDNUNG UND VERFAHREN ZUM BEREITSTELLEN EINER SOLCHEN VERBINDUNGSANORDNUNG**

(71) Anmelder: SBI Ingenieurgesellschaft mbH & Co.KG, 34329 Nieste (DE)
(72) Erfinder: NORITZSCH, Nico, 04317 Leipzig (DE); NORITZSCH, Hannes, 34329 Nieste (DE)
(74) Vertreter: Walther Bayer Faber Patentanwälte PartGmbB

(57) **Zusammenfassung**

Die vorliegende Erfindung betrifft eine Verbindungsanordnung (101, 102, 103), umfassend einen Stützpfeiler (12), welcher in einen Boden (14) einbringbar oder eingebracht ist, einen mit dem Stützpfeiler (12) verbundenen Anschlusspfeiler (16), wobei der Stützpfeiler (12) und der Anschlusspfeiler (16) unter Ausbildung eines ringförmigen Überlappungszwischenraums (18) miteinander verbunden sind, und im Überlappungszwischenraum (18) eine erste Dichtung (20) angeordnet ist, welche den Überlappungszwischenraum (18) in einen ersten Abschnitt (22) und einen zweiten Abschnitt (24) unterteilt, ein im ersten Abschnitt (22) angeordnetes Verbindungsmittel (26) zum Verbinden des Stützpfeilers (12) und des Anschlusspfeilers (16), und eine im zweiten Abschnitt (24) angeordnete zweite Dichtung (28). Zudem betrifft die Erfindung ein Verfahren zum Bereitstellen und zum Sanieren einer solchen Verbindungsanordnung (101, 102, 103).

## Beschreibung

Die vorliegende Erfindung betrifft eine Verbindungsanordnung zum Verbinden eines Stützpfeilers mit einem Anschlusspfeiler sowie ein Verfahren zum Bereitstellen und zum Sanieren einer solchen Verbindungsanordnung.

Derartige Verbindungsanordnungen werden unter anderem für Offshore-Windenergieanlagen verwendet. Ein Stützpfeiler ("monopile") oder mehrere Stützpfeiler (insbesondere "Tripile") werden in den Meeresboden gerammt. Dabei ist es aber so gut wie unmöglich, die Stützpfeiler exakt lotrecht auszurichten. Daher wird ein Anschlusspfeiler entweder in eine hülsenförmige Öffnung des Stützpfeilers eingebracht oder über den Stützpfeiler geschoben, so dass sich ein ring- oder spaltförmiger Überlappungszwischenraum bildet, der eine Spaltbreite von ca. 10 cm aufweist. Der Anschlusspfeiler wird lotrecht ausgerichtet. Ein Verbindungsmittel, typischerweise ein Mörtel oder Beton, auch "Grout" genannt, wird in einem pumpfähigen Zustand in diesen Überlappungszwischenraum eingebracht und anschließend ausgehärtet. Im ausgehärteten Zustand verbindet der Mörtel den Stützpfeiler und den Anschlusspfeiler miteinander. Auf den Anschlusspfeiler kann dann ein Turm einer Windenergieanlage aufgebaut werden. Nähere Informationen hierzu sind beispielsweise aus der DE 20 2015 002 455 U1, der DE 10 2014 104 675 B3 und der DE 10 2010 024 294 A1 zu entnehmen.

Damit das Verbindungsmittel im pumpfähigen Zustand nicht unkontrolliert durch bzw. aus den Überlappungszwischenraum fließt, wird im Überlappungszwischenraum eine erste Dichtung angeordnet, welche diesen in einen ersten Abschnitt und einen zweiten Abschnitt unterteilt. Im montierten Zustand ist der erste Abschnitt oberhalb des zweiten Abschnitts angeordnet. Das Verbindungsmittel wird in den ersten Abschnitt gepumpt. Üblicherweise wird der erste Abschnitt vollständig mit dem Verbindungsmittel gefüllt, bevor dieses aushärten kann.

Die erste Dichtung liegt meistens unter der Wasseroberfläche oder nur etwas darüber und kann infolge von Witterungseinflüssen wie Eisbildung und mechanischen Einwirkungen wie Wellenschlag oder bei der Montage beschädigt werden. Infolgedessen kann das Wasser, insbesondere das Meerwasser auch direkt auf das Verbindungsmittel einwirken und dieses ebenfalls beschädigen, insbesondere infolge von Frostsprengung. Die losgelösten Teile des Verbindungsmittels können von der beschädigten Dichtung nicht mehr im Überlappungszwischenraum gehalten werden, sondern werden vom Meerwasser ausgetragen. Die Tragfähigkeit der Verbindungsanordnung sinkt immer weiter ab und es kann zu einem Versagen der Verbindungsanordnung kommen.

Aufgabe einer Ausführungsform der vorliegenden Erfindung ist es, eine Verbindungsanordnung anzugeben, mit welcher es mit einfachen und kostengünstigen Mitteln möglich ist, eine Abhilfe für die oben genannten Nachteile zu schaffen und insbesondere die Tragfähigkeit der Verbindungsanordnung über eine verlängerte Betriebszeit sicherzustellen. Des Weiteren liegt einer Ausgestaltung der vorliegenden Erfindung die Aufgabe zugrunde, ein Verfahren zum Bereitstellen und zum Sanieren einer solchen Verbindungsanordnung anzugeben.

Diese Aufgabe wird mit den in den Ansprüchen 1, 7, und 11 angegebenen Merkmalen gelöst. Vorteilhafte Ausführungsformen sind Gegenstand der Unteransprüche.

Eine Ausführungsform der Erfindung betrifft eine Verbindungsanordnung, umfassend
- einen Stützpfeiler, welcher in einen Boden einbringbar oder eingebracht ist,
- einen mit dem Stützpfeiler verbundenen Anschlusspfeiler, wobei
   o der Stützpfeiler und der Anschlusspfeiler unter Ausbildung eines ringförmigen Überlappungszwischenraums miteinander verbunden sind, und
   o im Überlappungszwischenraum eine erste Dichtung angeordnet ist, welche den Überlappungszwischenraum in einen ersten Abschnitt und einen zweiten Abschnitt unterteilt,
- ein im ersten Abschnitt angeordnetes Verbindungsmittel zum Verbinden des Stützpfeilers und des Anschlusspfeilers, und
- eine im zweiten Abschnitt angeordnete zweite Dichtung.

Die zweite Dichtung kann bei der Fertigung der Verbindungsanordnung oder nachträglich verbaut werden. Die zweite Dichtung schützt die erste Dichtung vor äußeren Einwirkungen, insbesondere vor Witterungseinflüssen und mechanischen Einflüssen, die vom Wasser hervorgerufen werden. Die Wahrscheinlichkeit, dass die erste Dichtung beschädigt wird oder bereits vorhandene Beschädigungen weiter voranschreiten, wird mit der zweiten Dichtung deutlich reduziert. Die zweite Dichtung verringert auch die oben genannten Einwirkungen auf das Verbindungsmittel. Zudem wird auch der Austrag der losgelösten Teile des Verbindungsmittels verhindert. Eine voranschreitende Abnahme der Tragfähigkeit der Verbindungsanordnung wird von der zweiten Dichtung verhindert oder zumindest deutlich verlangsamt.

Nach Maßgabe einer weiteren Ausführungsform kann das Verbindungsmittel ein hochfester Beton oder ein hochfester Mörtel sein. Die Verwendung eines hochfesten Betons oder eines hochfesten Mörtels, auch "Grout" genannt, hat sich als besonders geeignet erwiesen, um eine Verbindungsanordnung mit einer ausreichenden Tragfähigkeit bereitzustellen. Wie erwähnt, kann auf den Anschlusspfeiler ein Turm einer Windenergieanlage gestellt werden. Im Betrieb wirken hohe Drehmomente auf den Anschlusspfeiler und folglich auch auf das Verbindungsmittel.

In einer weitergebildeten Ausführungsform kann die zweite Dichtung als ein expandierbarer Elastomerschlauch ausgebildet sein. Die Verwendung eines expandierbaren Elastomerschlauchs führt zu einer vereinfachten Montage der zweiten Dichtung im Überlappungszwischenraum. Der Elastomerschlauch kann in einem kontrahierten Zustand in den Überlappungszwischenraum eingebracht und dort vorpositioniert werden. Anschließend wird der Elastomerschlauch mit einer fließfähigen Substanz, beispielsweise Wasser gefüllt, infolgedessen der Elastomerschlauch expandiert und folglich mit einem gewissen Anpressdruck am Stützpfeiler und am Anschlusspfeiler anliegt. Nachdem der Elastomerschlauch expandiert worden ist, kann dieser geschlossen werden, so dass der Druck im Elastomerschlauch aufrecht erhalten werden kann. Der Elastomerschlauch stellt eine wirksame Abdichtung des Überlappungszwischenraums dar, lässt aber gleichzeitig Relativbewegungen zwischen dem Stützpfeiler und dem Anschlusspfeiler zu, ohne dass die Dichtwirkung verloren geht. Elastomere, welche für die Fertigung des vorliegenden Elastomerschlauchs verwendet werden, können formfeste, aber elastisch verformbare Kunststoffe sein. Die Kunststoffe können sich bei Zug- und Druckbelastung verformen, finden aber danach wieder in ihre ursprüngliche, unverformte Gestalt zurück.

Bei einer weitergebildeten Ausführungsform kann der Elastomerschlauch mit einem aushärtbaren Bindemittel gefüllt sein. Wie erwähnt, kann der Elastomerschlauch mit einer Flüssigkeit, insbesondere mit Wasser, gefüllt werden, um ihn vom kontrahierten in den expandierten Zustand zu überführen. Allerdings kann der Elastomerschlauch aufgrund der oben beschriebenen Einwirkungen und insbesondere infolge von Eisbildung seine Dichtigkeit verlieren. Das Wasser würde dann aus dem Elastomerschlauch austreten und der Elastomerschlauch würde den expandierten Zustand verlassen. Der Anpressdruck würde sinken und die Dichtwirkung verloren gehen. Wenn allerdings ein aushärtbares Bindemittel verwendet wird, bleibt der Anpressdruck auch dann erhalten, wenn der Elastomerschlauch seine Dichtigkeit verlieren sollte.

Bei einer weiteren Ausführungsform kann das Bindemittel ein mineralisches, hochfestes Ultrafeinstbindemittel sein. Hierunter kann ein Zementmörtel verstanden werden, der eine Festigkeit von 50 N/mm² oder mehr und eine Bindemittelkorngröße von 0,009 mm oder weniger aufweist. Das Ultrafeinstbindemittel ist pumpfähig, härtet aber schnell aus, sobald es nicht bewegt wird. Somit kann der Elastomerschlauch relativ einfach vom kontrahierten in den expandierten Zustand überführt werden, gleichzeitig härtet das Ultrafeinstbindemittel schnell aus, ohne dass eine Einwirkung von außen, beispielsweise eine Wärmezufuhr, erforderlich ist. Die kurze Aushärtezeit vereinfacht die Montage der zweiten Dichtung, da diese nach dem Aushärten voll einsatzbereit ist. Besondere Maßnahmen zum Schutz der zweiten Dichtung während des Aushärtens sind nicht erforderlich.

Eine weitergebildete Ausführungsform kann sich dadurch auszeichnen, dass der Stützpfeiler einen Durchmesser von 4 bis 10 m und der Überlappungszwischenraum eine Spaltbreite von 5 bis 15 cm aufweist. In diesen Dimensionen eignet sich die Verbindungsanordnung in besonderem Maße für Offshore-Windenergieanlagen. Daher betrifft die vorliegende Erfindung ebenfalls die Verwendung von Verbindungsanordnungen nach einer der zuvor beschriebenen Ausführungsformen für Windenergieanlagen, insbesondere für Offshore-Windenergieanlagen.

Eine Ausbildung der Erfindung betrifft ein Verfahren zum Ausbilden einer Verbindungsanordnung nach einer der zuvor diskutierten Ausführungsformen, wobei das Verfahren die folgenden Schritte aufweist:
- Einbringen eines Stützpfeilers in einen Boden,
- Anordnen eines Anschlusspfeilers relativ zum Stützpfeiler derart, dass sich ein Überlappungszwischenraum ausbildet,
- Anordnen einer ersten Dichtung im Überlappungszwischenraum derart, dass der Überlappungszwischenraum in einen ersten Abschnitt und einen zweiten Abschnitt unterteilt wird,
- Einbringen eines Verbindungsmittels in den ersten Abschnitt und Verbinden des Stützpfeilers und des Anschlusspfeilers, und
- Einbringen einer zweiten Dichtung in den zweiten Abschnitt.

Die technischen Effekte und Vorteile, die sich mit dem vorschlagsgemäßen Verfahren erreichen lassen, entsprechen im Wesentlichen denjenigen, die für die vorliegende Verbindungsanordnung erörtert worden sind. Die zweite Dichtung schützt die erste Dichtung vor äußeren Einwirkungen, insbesondere vor Witterungseinflüssen und mechanischen Einflüssen, die vom Wasser hervorgerufen werden. Die Wahrscheinlichkeit, dass die erste Dichtung beschädigt wird oder bereits vorhandene Beschädigungen weiter voranschreiten, wird mit der zweiten Dichtung deutlich reduziert. Die zweite Dichtung verringert auch die oben genannten Einwirkungen auf das Verbindungsmittel. Zudem wird auch der Austrag von losgelösten Teilen des Verbindungsmittels verhindert. Eine voranschreitende Abnahme der Tragfähigkeit der Verbindungsanordnung wird von der zweiten Dichtung verhindert oder zumindest deutlich verlangsamt.

Eine Ausbildung der Erfindung betrifft ein Verfahren zum Bereitstellen einer Verbindungsanordnung nach einem der vorherigen Ansprüche, wobei die Verbindungsanordnung
- einen Stützpfeiler, welcher in einen Boden einbringbar oder eingebracht ist,
- einen mit dem Stützpfeiler verbundenen Anschlusspfeilers, wobei
   o der Stützpfeiler und der Anschlusspfeiler unter Ausbildung eines ringförmigen Überlappungszwischenraums miteinander verbunden sind, und
   o im Überlappungszwischenraum eine erste Dichtung angeordnet ist, welche den Überlappungszwischenraum in einen ersten Abschnitt und einen zweiten Abschnitt unterteilt, und
- ein im ersten Abschnitt angeordnetes Verbindungsmittel zum Verbinden des Stützpfeilers und des Anschlusspfeilers umfasst, und das Verfahren die folgenden Schritte aufweist:
- Einbringen einer zweiten Dichtung in den zweiten Abschnitt.

Die zweite Dichtung kann bei der Fertigung verbaut werden. In dieser Ausbildung des Verfahrens jedoch wird die zweite Dichtung nachträglich in eine bestehende Verbindungsanordnung eingebracht und verbaut. Die zweite Dichtung kann beispielsweise dann verbaut werden, wenn die Verbindungsanordnung bereits beschädigt ist, um eine voranschreitende Abnahme der Tragfähigkeit entgegenzuwirken. Man kann die zweite Dichtung aber auch präventiv einbauen, beispielsweise in Verbindungsanordnungen, die noch nicht beschädigt sind, die aber besonders hohen Belastungen ausgesetzt und daher anfällig für Beschädigungen sind.

Bei einer weiteren Ausbildung kann vorgesehen sein, dass das Verfahren die folgenden Schritte aufweist:
- Verwenden eines expandierbaren Elastomerschlauchs als die zweite Dichtung,
- Einbringen des Elastomerschlauchs in den zweiten Abschnitt derart, dass sich in Umfangsrichtung ein Überlappungsbereich ausbildet, und
- Füllen des Elastomerschlauchs mit einem aushärtbaren Bindemittel.

Der Einbau der als ein expandierbarer Elastomerschlauch ausgebildeten zweiten Dichtung ist relativ einfach, da der expandierbare Elastomerschlauch im kontrahierten Zustand ohne nennenswerten Kraftaufwand in den Überlappungszwischenraum eingebracht und anschließend mit dem aushärtbaren Bindemittel in den expandierten Zustand überführt werden kann. Ist das Bindemittel ausgehärtet, bleibt der Anpressdruck zwischen dem Elastomerschlauch und dem Stützpfeiler sowie dem Anschlusspfeiler erhalten, auch wenn der Elastomerschlauch beschädigt werden sollte.

Wie erwähnt, ist der Überlappungsbereich ringförmig ausgestaltet. Typischerweise weisen der Stützpfeiler und der Anschlusspfeiler jeweils einen kreisförmigen Querschnitt auf, so dass der Überlappungsbereich die Querschnittsform eines Kreisrings hat. Andere Formen, insbesondere elliptische oder polygone Formen wären auch denkbar und können ebenfalls als ringförmig aufgefasst werden. Im Folgenden soll der Überlappungsbereich aber die Form eines Kreisrings haben. Zur Bereitstellung des Überlappungsbereichs ist die Länge des Elastomerschlauchs so bemessen, dass er im Überlappungsbereich einen Winkel überstreicht, der größer als 360° ist. Im Überlappungsbereich sind daher zwei Abschnitte des Elastomerschlauchs hintereinander angeordnet. Hierdurch wird gewährleistet, dass der Elastomerschlauch in Umfangsrichtung den Überlappungsbereich mindestens einmal durchläuft und somit keine Lücken und Undichtigkeiten entstehen. Zudem wird die Zugänglichkeit desjenigen Endes, durch welches der Elastomerschlauch befüllt wird, verbessert, da die beiden Enden nicht auf Stoß aneinander anliegen müssen.

Bei einer weiteren Ausbildung kann vorgesehen sein, dass der Elastomerschlauch ein erstes Ende und ein zweites Ende aufweist und das Verfahren die folgenden Schritte umfasst:
- Schließen des ersten Endes mittels eines ersten Verschlussstücks, und
- Füllen des Elastomerschlauchs mit dem Bindemittel durch das zweite Ende.

Anstelle des ersten Verschlussstücks könnte der Elastomerschlauch auch am ersten Ende zugenäht werden, was aber im Vergleich zur Verwendung eines ersten Verschlussstücks deutlich mühsamer ist. Jedoch ist ein Schießen des ersten Endes insofern vorteilhaft, als dass das Bindemittel, mit welchem der Elastomerschlauch vom kontrahierten in den expandierten Zustand überführt wird, nicht unkontrolliert aus dem ersten Ende austreten kann. Wenn eine Flüssigkeit verwendet wird, ist ein Verschließen des zweiten Endes aus demselben Grund ebenfalls zwingend notwendig, ansonsten würde der Elastomerschlauch den expandierten Zustand nicht beibehalten können. Wenn jedoch ein schnell aushärtendes Bindemittel verwendet wird, kann auf das Verschließen des zweiten Endes verzichtet werden. Die Verwendung des zweiten Verschlussstücks ist aber auch in diesem Fall vorteilhaft, da ein Schutz des Bindemittels vor äußeren Einwirkungen bereitgestellt wird.

Eine Ausgestaltung der Erfindung betrifft ein Verfahren zum Sanieren einer Verbindungsanordnung, wobei die Verbindungsanordnung
- einen Stützpfeiler, welcher in einen Boden einbringbar oder eingebracht ist,
- einen mit dem Stützpfeiler verbundenen Anschlusspfeilers, wobei
   o der Stützpfeiler und der Anschlusspfeiler unter Ausbildung eines ringförmigen Überlappungszwischenraums miteinander verbunden sind, und
   o im Überlappungszwischenraum eine erste Dichtung angeordnet ist, welche den Überlappungszwischenraum in einen ersten Abschnitt und einen zweiten Abschnitt unterteilt, und
- ein im ersten Abschnitt angeordnetes Verbindungsmittel zum Verbinden des Stützpfeilers und des Anschlusspfeilers aufweist und das Verfahren die folgenden Schritte umfasst:
- Fertigen zumindest einer in den Überlappungszwischenraum mündenden Sanierungsbohrung, und
- Füllen der Sanierungsbohrung mit einem aushärtbaren Bindemittels.

Dieses Verfahren wird insbesondere dann angewendet, wenn die Verbindungsanordnung bereits beschädigt worden ist. Wie erwähnt, können sich losgelöste Teile des Verbindungsmittels bilden, welche ausgetragen werden, so dass Hohlräume im Überlappungszwischenraum entstehen, die nicht mit dem Verbindungsmittel gefüllt sind. Diese Hohlräume können mit Probebohrungen oder anderen Prüfverfahren lokalisiert werden. Idealerweise münden die Sanierungsbohrungen in diese Hohlräume. Dadurch, dass die Sanierungsbohrungen mit einem aushärtbaren Bindemittel gefüllt werden, wird die Verbindungsanordnung gestärkt und ihre Tragfähigkeit erhöht.

Eine weitere Ausgestaltung gibt vor, dass das Verfahren die folgenden Schritte umfasst:
- Einbringen einer zweiten Dichtung in den zweiten Abschnitt, wobei die zweite Dichtung als ein Elastomerschlauch ausgebildet ist, und
- Füllen des Elastomerschlauchs mit dem aushärtbaren Bindemittel.

Wie erwähnt, schützt die zweite Dichtung die Verbindungsanordnung und insbesondere die erste Dichtung und das Verbindungsmittel vor äußeren Einwirkungen, welche Beschädigungen an der Verbindungsanordnung hervorrufen können. Bei der vorliegenden Ausgestaltung liegt bereits eine Beschädigung der Verbindungsanordnung vor, welche dadurch saniert wird, dass die in den Überlappungszwischenraum mündende Sanierungsbohrung mit einem aushärtbaren Bindemittel gefüllt wird. Es ist aber davon auszugehen, dass die Beschädigung des Verbindungsmittels wegen einer schadhaften ersten Dichtung hervorgerufen worden ist.

Infolgedessen ist damit zu rechnen, dass das Verbindungsmittel erneut beschädigt wird, auch wenn die Sanierungsbohrungen mit einem aushärtbaren Bindemittel gefüllt sind. Eine Reparatur der ersten Dichtung ist typischerweise nicht möglich oder zumindest nicht praktikabel. Mit der zweiten Dichtung wird das Verbindungsmittel auch dann geschützt, wenn die erste Dichtung beschädigt ist. Dabei ist es auch möglich, den Hohlraum zwischen der ersten Dichtung und der zweiten Dichtung mit dem Bindemittel auszufüllen, um die Tragfähigkeit der Verbindungsanordnung weiter zu erhöhen.

Gemäß einer weiterentwickelten Ausgestaltung ist das aushärtbare Bindemittel ein mineralisches, hochfestes Ultrafeinstbindemittel. Sowohl für das Füllen der Sanierungsbohrung als auch für das Überführen des Elastomerschlauchs wird in dieser Ausgestaltung dasselbe Ultrafeinstbindemittel verwendet, welches zuvor näher definiert worden ist. Neben den zuvor beschriebenen vorteilhaften Eigenschaften, welche auch für die Sanierung von bestehenden Verbindungsanordnungen gelten, wird die Logistik für die Sanierung und ihre Durchführung dadurch vereinfacht, dass dasselbe Ultrafeinstbindemittel verwendet wird, welches relativ schnell aushärtet.

Beispielhafte Ausführungsformen der Erfindung werden im Folgenden unter Bezugnahme auf die beigefügten Zeichnungen näher erläutert. Es zeigen
- Figur 1A: eine erste Ausführungsform einer vorschlagsgemäßen Verbindungsanordnung,
- Figur 1B: eine zweite Ausführungsform der vorschlagsgemäßen Verbindungsanordnung,
- Figur 1C: eine dritte Ausführungsform der vorschlagsgemäßen Verbindungsanordnung,
- Figur 2A: eine separate Darstellung eines Überlappungszwischenraums mit einem eingebrachten Elastomerschlauch im kontrahierten Zustand,
- Figur 2B: den in Figur 2A dargestellten Überlappungszwischenraum, bei welchem sich der Elastomerschlauch im expandierten Zustand befindet,
- Figur 3A: eine Draufsicht auf einen in den Überlappungszwischenraum eingebrachten Elastomerschlauch,
- Figur 3B: eine Schnittdarstellung entlang der in Figur 3A definierten Schnittebene A-A,
- Figur 4A: ein erstes Ende eines expandierbaren Elastomerschlauch im geöffneten Zustand,
- Figur 4B: das erste Ende und ein zweites Ende des in Figur 4A dargestellten expandierbaren Elastomerschlauch im geschlossenen Zustand,
- Figuren 5A bis 5E: verschiedene Schritte eines Verfahrens zum Sanieren einer Verbindungsanordnung, jeweils anhand von prinzipiellen Darstellungen.

Figur 1A zeigt eine erste Ausführungsform einer erfindungsgemäßen Verbindungsanordnung 101 anhand einer prinzipiellen Schnittdarstellung. Die Verbindungsanordnung 101 umfasst einen Stützpfeiler 12, welcher in einen hier nicht dargestellten Boden 14, insbesondere in den Boden 14 eines Gewässers wie einen Meeresboden, eingerammt ist (siehe hierzu Figuren 2A und 2B). Das obere Ende des Stützpfeilers 12 ragt etwas über die nicht dargestellte Wasseroberfläche hervor. Der Stützpfeiler 12 ist hülsen- oder rohrförmig ausgebildet und weist einen Stützpfeiler-Durchmesser DS auf (siehe Figuren 2A und 2B). Ein Anschlusspfeiler 16, der ebenfalls hülsen- oder rohrförmig ausgebildet ist, weist einen Anschlusspfeiler-Durchmesser DA auf. Der Anschlusspfeiler-Durchmesser DA, hier der Anschlusspfeiler-Innendurchmesser, ist größer als der Stützpfeiler-Durchmesser DS, hier der Stützpfeiler-Außendurchmesser. Folglich kann der Anschlusspfeiler 16 über den Stützpfeiler 12 geschoben werden, so dass ein Überlappungszwischenraum 18 entsteht. Der Überlappungszwischenraum 18 weist eine Spaltbreite BS von zwischen 5 und 15 cm auf (siehe Figur 2A).

An der Innenseite des Anschlusspfeilers 16 ist eine erste Dichtung 20 angeordnet, welche in diesem Fall als eine Dichtlippe ausgebildet ist. Die Dichtlippe ist so ausgeführt, dass sie infolge des Schiebens des Anschlusspfeilers 16 über den Stützpfeiler 12 an der Außenfläche des Stützpfeilers 12 zur Anlage kommt. Die Dichtlippe unterteilt infolgedessen den Überlappungszwischenraum 18 in einen ersten Abschnitt 22 und einen zweiten Abschnitt 24. Im montierten Zustand ist der erste Abschnitt 22 oberhalb des zweiten Abschnitts 24 angeordnet. Der erste Abschnitt 22 ist von oben und zweite Abschnitt 24 von unten zugänglich.

Wie erwähnt, wird der Stützpfeiler 12 beispielsweise in einen Meeresboden eingerammt. Dabei ist es nicht oder nur mit unvertretbar hohem Aufwand möglich, den Stützpfeiler 12 lotrecht auszurichten. Nachdem der Anschlusspfeiler 16 über den Stützpfeiler 12 geschoben und in die in Figur 1A dargestellte Position gebracht worden ist, wird der Anschlusspfeiler 16 lotrecht ausgerichtet und ein Verbindungsmittel 26, insbesondere ein hochfester Beton oder ein hochfester Mörtel, auch "Grout" genannt, in den ersten Abschnitt 22 eingefüllt, bis dass der erste Abschnitt 22 vom Verbindungsmittel 26 vollständig gefüllt ist. Die erste Dichtung 20 verhindert, dass das noch flüssige oder zähflüssige Verbindungsmittel 26 nach unten wegläuft. Nachdem das Verbindungsmittel 26 in den ersten Abschnitt 22 eingefüllt ist, härtet es aus. Dieser Aushärtevorgang kann bis zu einem Monat dauern. Nachdem das Verbindungsmittel 26 ausgehärtet ist, ist die Verbindung zwischen dem Stützpfeiler 12 und dem Anschlusspfeiler 16 hergestellt.

Wie erwähnt, ist der zweite Abschnitt 24 von unten zugänglich. Folglich ist die erste Dichtung 20 äußeren Einwirkungen, die insbesondere vom Wasser herrühren, ausgesetzt, schützt aber das Verbindungsmittel 26 hiergegen. Allerdings kann die erste Dichtung 20 aufgrund der äußeren Einwirkungen beschädigt werden. Dann ist das Verbindungsmittel 26 nicht mehr hiergegen geschützt und kann beschädigt und ausgetragen werden. Infolgedessen kann die Tragfähigkeit der Verbindung zwischen dem Stützpfeiler 12 und dem Anschlusspfeiler 16 abnehmen und die Verbindung im Extremfall versagen.

Entweder während der Fertigung der Verbindung oder nachträglich wird eine zweite Dichtung 28 von unten in den zweiten Abschnitt 24 eingebracht, welche als ein expandierbarer Elastomerschlauch 30 ausgeführt ist. Auf die genauere Vorgehensweise wird später noch genauer eingegangen. Die zweite Dichtung 28 dichtet den zweiten Abschnitt 24 ab und schützt die erste Dichtung 20 und folglich zumindest mittelbar auch das Verbindungsmittel 26 vor äußeren Einwirkungen.

Figur 1B zeigt eine zweite Ausführungsform der erfindungsgemäßen Verbindungsanordnung 102 ebenfalls anhand einer prinzipiellen Schnittdarstellung. Wiederum ist der Stützpfeiler 12 hülsen- oder rohrförmig ausgebildet, allerdings ist der Anschlusspfeiler-Durchmesser DA kleiner als der Stützpfeiler-Durchmesser DS, insbesondere als der Stützpfeiler-Innendurchmesser. In dieser Ausführungsform wird der Anschlusspfeiler 16 in den Stützpfeiler 12 hineingeschoben. Die erste Dichtung 20, auch hier als eine Dichtlippe ausgestaltet, ist am Anschlusspfeiler 16 befestigt. Im dargestellten zweiten Ausführungsbeispiel ist der Anschlusspfeiler 16 massiv ausgeführt, kann aber auch hülsen- oder rohrförmig ausgebildet sein. Zum Erleichtern des Einschiebens in den Stützpfeiler 12 weist der Anschlusspfeiler 16 an seinem unteren Ende einen sich verjüngenden unteren konischen Abschnitt 32 auf. Der sich verjüngende untere konische Abschnitt 32 hat eine zentrierende Wirkung beim Einschieben in den Stützpfeiler 12.

Im Übrigen ist die Verbindungsanordnung 102 nach dem zweiten Ausführungsbeispiel genauso aufgebaut wie die Verbindungsanordnung 101 nach dem ersten Ausführungsbeispiel.

Figur 1C zeigt eine dritte Ausführungsform der erfindungsgemäßen Verbindungsanordnung 103 ebenfalls anhand einer prinzipiellen Schnittdarstellung. Die Verbindungsanordnung 101 nach dem dritten Ausführungsbeispiel ist im Wesentlichen genauso aufgebaut wie die Verbindungsanordnung 101 nach dem ersten Ausführungsbeispiel, weist aber die folgenden Unterschiede auf: Der Stützpfeiler 12 weist einen sich zum oberen Ende verjüngenden oberen konischen Abschnitt 34 auf, während der Anschlusspfeiler 16 einen sich zum unteren Ende hin erweiternden unteren konischen Abschnitt 36 aufweist. Auch im dritten Ausführungsbeispiel der Verbindungsanordnung 103 wirken der obere konische Abschnitt 34 und der untere konische Abschnitt 36 bei der Montage zentrierend. Ferner wird eine auf das Verbindungsmittel 26 kompaktierend wirkende Kraft in das Verbindungsmittel 26 eingeleitet, welches zum Erhalt der Tragfähigkeit beitragen soll, auch wenn sich Teile des Verbindungsmittels 26 aufgrund der oben beschriebenen Witterungseinflüsse gelöst haben.

Im Übrigen ist die Verbindungsanordnung 103 nach dem dritten Ausführungsbeispiel genauso aufgebaut wie die Verbindungsanordnung 101 nach dem ersten Ausführungsbeispiel.

Figur 2A zeigt einen Teil des Überlappungszwischenraums 18 der Verbindungsanordnung 101 nach der in Figur 1A gezeigten Ausführungsform, bei welcher sich der expandierbare Elastomerschlauch 30 in einem kontrahierten Zustand befindet. Figur 2B zeigt denselben Teil des Überlappungszwischenraums 18, allerdings befindet sich der expandierbare Elastomerschlauch 30 im expandierten Zustand.

Figur 3A zeigt eine Draufsicht auf einen in den Überlappungszwischenraum 18 eingebrachten Elastomerschlauch 30 und Figur 3B eine Schnittdarstellung entlang der in Figur 3A definierten Schnittebene A-A, wobei sich der Elastomerschlauch 30 jeweils im expandierten Zustand befindet.

Figur 4A zeigt ein erstes Ende 38 eines expandierbaren Elastomerschlauchs 30 im geöffneten Zustand und Figur 4B das erste Ende 38 und ein zweites Ende 40 des in Figur 2A dargestellten expandierbaren Elastomerschlauch 30 im geschlossenen Zustand. Das erste Ende 38 kann mit einem ersten Verschlussstück 42 und das zweite Ende 40 mit einem zweiten Verschlussstück 44 verschlossen werden.

Zum Montieren der zweiten Dichtung 28 wird wie folgt vorgegangen: Zunächst wird das erste Ende 38 des sich im kontrahierenden Zustand befindende Elastomerschlauchs 30 mit dem ersten Verschlussstück 42 verschlossen. Anschließend wird der Elastomerschlauch 30 in den Überlappungszwischenraum 18 eingebracht. Wie aus den Figuren 3A und 3B ersichtlich, wird der Elastomerschlauch 30 so in den Überlappungszwischenraum 18 eingebracht, dass dieser einen Winkel von mehr als 360° überstreicht. Daher entsteht in Umfangrichtung ein Überlappungsbereich 46, der mindestens 1 bis 2 m lang ist.

Aus Figur 2A ist ersichtlich, dass der Elastomerschlauch 30 im kontrahierten Zustand den Stützpfeiler 12 und den Anschlusspfeiler 16 leicht berührt, so dass er einerseits mit einem geringen Kraftaufwand in den zweiten Abschnitt 24 des Überlappungszwischenraums 18 einbringbar ist, andererseits aber in seiner Position vorfixiert werden kann. Anschließend wird der Elastomerschlauch 30 durch das zweite Ende 40 mit einem aushärtbaren Bindemittel 48 gefüllt, wodurch der Elastomerschlauch 30 in den expandierten Zustand überführt wird (siehe Figur 2B). Insbesondere aus der Figur 2B ist erkennbar, dass der Elastomerschlauch 30 seinen im kontrahierten Zustand in etwa kreisförmigen Querschnitt verlässt und im expandierten Zustand einen Querschnitt annimmt, welcher der Form eines abgerundeten Rechtecks ähnelt. Der Elastomerschlauch 30 bildet im expandierten Zustand relativ große Dichtflächen mit dem Stützpfeiler 12 und dem Anschlusspfeiler 16 aus, wodurch der Elastomerschlauch 30 den zweiten Abschnitt 24 des Überlappungszwischenraums 18 abdichtet.

Das Bindemittel 48 härtet aus, nachdem es in den Elastomerschlauch 30 eingefüllt worden ist. Folglich übt der Elastomerschlauch 30 dauerhaft einen Anpressdruck auf den Stützpfeiler 12 und den Anschlusspfeiler 16 auf, wodurch die Dichtwirkung sichergestellt wird. Das zweite Ende 40 des Elastomerschlauchs 30 kann mit dem in Figur 4B gezeigten zweiten Verschlussstück 44 verschlossen werden, was aber bei der Verwendung eines aushärtbaren Bindemittels 48 nicht zwingend notwendig ist.

In den Figuren 5A bis 5E sind verschiedene Schritte eines Verfahrens zum Sanieren einer aus dem Stand der Technik bekannten Verbindungsanordnung 50 anhand von prinzipiellen Zeichnungen dargestellt. Die zu sanierende Verbindungsanordnung 50 ist in Figur 5A gezeigt und gleicht weitgehend der in Figur 1A gezeigten erfindungsgemäßen Verbindungsanordnung 101, allerdings weist die in Figur 5A gezeigte Verbindungsanordnung 50 die zweite Dichtung 28 nicht auf. Wie bereits erwähnt, ist in diesem Fall der zweite Abschnitt 24 nach unten offen und folglich nicht gegen äußere Einwirkungen wie Witterungseinflüsse geschützt. Es soll nun angenommen werden, dass infolge der äußeren Einwirkungen die erste Dichtung 20 und das Verbindungsmittel 26 beschädigt sind und die Tragfähigkeit der Verbindung herabgesetzt ist. Die Beschädigungen können beispielsweise mit Sensoren und/oder mit in das Verbindungsmittel 26 mündenden Probebohrungen festgestellt werden (nicht gezeigt).

Wie aus Figur 5B hervorgeht, wird eine Anzahl von in das Verbindungsmittel 26 mündenden Sanierungsbohrungen 52 hergestellt. In Figur 5B gehen die Sanierungsbohrungen 52 vom Stützpfeiler 12 aus, wobei es aber auch denkbar wäre, dass diese vom Anschlusspfeiler 16 ausgehen. Aus Figur 5C ist ersichtlich, dass die Sanierungsbohrungen 52 nun mit einem aushärtbaren Bindemittel 48 gefüllt werden, wodurch das Verbindungsmittel 26 gestärkt wird. Anschließend wird der Elastomerschlauch 30 im kontrahierten Zustand wie bereits beschrieben in den zweiten Abschnitt 24 des Überlappungszwischenraums 18 eingebracht und mit einem aushärtbaren Bindemittel 48 in den expandierten Zustand überführt (siehe Figur 5E). Infolgedessen entsteht eine sanierte erfindungsgemäße Verbindungsanordnung 101. Die Reihenfolge kann auch geändert werden. Beispielsweise kann die zweite Dichtung 28 zuerst bereitgestellt und anschließend die Sanierungsbohrungen 52 gesetzt werden.

Nicht dargestellt ist eine Variante, in welcher eine zwischen der ersten Dichtung und der zweiten Dichtung 28 in den zweiten Abschnitt 24 mündende Bohrung gefertigt wird und der Raum zwischen der ersten Dichtung und der zweiten Dichtung 28 mit einem aushärtbaren Bindemittel 48 gefüllt wird. Es kann ein mineralisches, hochfestes Ultrafeinstbindemittel verwendet werden.

### Bezugszeichenliste

- 101 - 103: Verbindungsanordnung
- 12: Stützpfeiler
- 14: Boden
- 16: Anschlusspfeiler
- 18: Überlappungszwischenraum
- 20: erste Dichtung
- 22: erster Abschnitt
- 24: zweiter Abschnitt
- 26: Verbindungsmittel
- 28: zweite Dichtung
- 30: expandierbarer Elastomerschlauch
- 32: unterer konischer Abschnitt
- 34: oberer konischer Abschnitt
- 36: unterer konischer Abschnitt
- 38: erstes Ende
- 40: zweites Ende
- 42: erstes Verschlussstück
- 44: zweites Verschlussstück
- 46: Überlappungsbereich
- 48: Bindemittel
- 50: Verbindungsanordnung
- 52: Sanierungsbohrung

- BS: Spaltbreite
- DA: Anschlusspfeiler-Durchmesser
- DS: Stützpfeiler-Durchmesser

## Patentansprüche

1. Verbindungsanordnung (101, 102, 103), umfassend
- einen Stützpfeiler (12), welcher in einen Boden (14) einbringbar oder eingebracht ist,
- einen mit dem Stützpfeiler (12) verbundenen Anschlusspfeiler (16), wobei
o der Stützpfeiler (12) und der Anschlusspfeiler (16) unter Ausbildung eines ringförmigen Überlappungszwischenraums (18) miteinander verbunden sind, und
o im Überlappungszwischenraum (18) eine erste Dichtung (20) angeordnet ist, welche den Überlappungszwischenraum (18) in einen ersten Abschnitt (22) und einen zweiten Abschnitt (24) unterteilt,
- ein im ersten Abschnitt (22) angeordnetes Verbindungsmittel (26) zum Verbinden des Stützpfeilers (12) und des Anschlusspfeilers (16), und
- eine im zweiten Abschnitt (24) angeordnete zweite Dichtung (28).

2. Verbindungsanordnung (101, 102, 103) nach Anspruch 1,
**dadurch gekennzeichnet, dass** das Verbindungsmittel (26) ein hochfester Beton oder ein hochfester Mörtel ist.

3. Verbindungsanordnung (101, 102, 103) nach einem der Ansprüche 1 oder 2,
**dadurch gekennzeichnet, dass** die zweite Dichtung (28) als ein expandierbarer Elastomerschlauch (30) ausgebildet ist.

4. Verbindungsanordnung (101, 102, 103) nach Anspruch 3,
**dadurch gekennzeichnet, dass** der Elastomerschlauch (30) mit einem aushärtbaren Bindemittel (48) gefüllt ist.

5. Verbindungsanordnung (101, 102, 103) nach Anspruch 4,
**dadurch gekennzeichnet, dass** das Bindemittel (48) ein mineralisches, hochfestes Ultrafeinstbindemittel ist.

6. Verbindungsanordnung (101, 102, 103) nach einem der vorherigen Ansprüche,
**dadurch gekennzeichnet, dass** der Stützpfeiler (12) einen Stützpfeiler-Durchmesser (DS) von 4 bis 10 m und der Überlappungszwischenraum (18) eine Spaltbreite (BS) von 5 bis 15 cm aufweist.

7. Verfahren zum Bereitstellen einer Verbindungsanordnung (101, 102, 103) nach einem der vorherigen Ansprüche, umfassend die folgenden Schritte:
- Einbringen eines Stützpfeilers (12) in einen Boden (14),
- Anordnen eines Anschlusspfeilers (16) relativ zum Stützpfeiler (12) derart, dass sich ein Überlappungszwischenraum (18) ausbildet,
- Anordnen einer ersten Dichtung (20) im Überlappungszwischenraum (18) derart, dass der Überlappungszwischenraum (18) in einen ersten Abschnitt (22) und einen zweiten Abschnitt (24) unterteilt wird,
- Einbringen eines Verbindungsmittels (26) in den ersten Abschnitt (22) und Verbinden des Stützpfeilers (12) und des Anschlusspfeilers (16), und
- Einbringen einer zweiten Dichtung (28) in den zweiten Abschnitt (24).

8. Verfahren zum Bereitstellen einer Verbindungsanordnung (101, 102, 103) nach einem der vorherigen Ansprüche, wobei die Verbindungsanordnung (101, 102, 103)
- einen Stützpfeiler (12), welcher in einen Boden (14) einbringbar oder eingebracht ist,
- einen mit dem Stützpfeiler (12) verbundenen Anschlusspfeilers (16), wobei
o der Stützpfeiler (12) und der Anschlusspfeiler (16) unter Ausbildung eines ringförmigen Überlappungszwischenraums (18) miteinander verbunden sind, und
o im Überlappungszwischenraum (18) eine erste Dichtung (20) angeordnet ist, welche den Überlappungszwischenraum (18) in einen ersten Abschnitt (22) und einen zweiten Abschnitt (24) unterteilt,
- ein im ersten Abschnitt (22) angeordnetes Verbindungsmittel (26) zum Verbinden des Stützpfeilers (12) und des Anschlusspfeilers (16) umfasst, und das Verfahren die folgenden Schritte aufweist:
- Einbringen einer zweiten Dichtung (28) in den zweiten Abschnitt (24).

9. Verfahren nach einem der Ansprüche 7 oder 8, umfassend die folgenden Schritte:
- Verwenden eines expandierbaren Elastomerschlauchs (30) als die zweite Dichtung (28),
- Einbringen des Elastomerschlauchs (30) in den zweiten Abschnitt (24) derart, dass sich in Umfangsrichtung ein Überlappungsbereich ausbildet, und
- Füllen des Elastomerschlauchs (30) mit einem aushärtbaren Bindemittel (48).

10. Verfahren nach Anspruch 9, wobei der Elastomerschlauch (30) ein erstes Ende (38) und ein zweites Ende (40) aufweist, umfassend die folgenden Schritte:
- Schließen des ersten Endes (38) mittels eines ersten Verschlussstücks (42), und
- Füllen des Elastomerschlauchs (30) mit dem Bindemittel (48) durch das zweite Ende (40), und
- Verschließen des zweiten Endes (40) mittels eines zweiten Verschlussstücks (44).

11. Verfahren zum Sanieren einer Verbindungsanordnung (101, 102, 103), wobei die Verbindungsanordnung (101, 102, 103)
- einen Stützpfeiler (12), welcher in einen Boden (14) einbringbar oder eingebracht ist,
- einen mit dem Stützpfeiler (12) verbundenen Anschlusspfeilers (16), wobei
o der Stützpfeiler (12) und der Anschlusspfeiler (16) unter Ausbildung eines ringförmigen Überlappungszwischenraums (18) miteinander verbunden sind, und
o im Überlappungszwischenraum (18) eine erste Dichtung (20) angeordnet ist, welche den Überlappungszwischenraum (18) in einen ersten Abschnitt (22) und einen zweiten Abschnitt (24) unterteilt, und
- ein im ersten Abschnitt (22) angeordnetes Verbindungsmittel (26) zum Verbinden des Stützpfeilers (12) und des Anschlusspfeilers (16) aufweist und das Verfahren die folgenden Schritte umfasst:
- Fertigen zumindest einer in den Überlappungszwischenraum (18) mündenden Sanierungsbohrung (52), und
- Füllen der Sanierungsbohrung (52) mittels eines aushärtbaren Bindemittels.

12. Verfahren nach Anspruch 11, weiterhin umfassend die folgenden Schritte:
- Einbringen einer zweiten Dichtung (28) in den zweiten Abschnitt (24), wobei die zweite Dichtung (28) als ein Elastomerschlauch (30) ausgebildet ist, und
- Füllen des Elastomerschlauchs (30) mit dem aushärtbaren Bindemittel (48).

13. Verfahren nach Anspruch 12, wobei das aushärtbare Bindemittel (48) ein mineralisches, hochfestes Ultrafeinstbindemittel ist.
